# FASCICULE DE BREVET EUROPEEN

(11) **EP 0 608 174 B1**
(45) Date de publication et mention de la délivrance du brevet: **12.08.1998**
(21) Numéro de dépôt: 94400109.8
(22) Date de dépôt: 18.01.1994
(51) Int. Cl.: G10L 9/14

(54) **Systeme de codage-décodage prédictif d'un signal numérique de parole par transformée adaptative à codes imbriqués**
System zur prädiktiven Kodierung/Dekodierung eines digitalen Sprachsignals mittels einer adaptiven Transformation mit eingebetteten Kodes
System for predictive encoding/decoding of a digital speech signal by an adaptive transform with embedded codes

(30) Priorité: 21.01.1993 FR 9300601
(43) Date de publication de la demande: 27.07.1994
(73) Titulaire: FRANCE TELECOM, 75015 Paris (FR)
(72) Inventeur: Lozach, Bruno, F-77170 Servon (FR)
(74) Mandataire: Fréchède, Michel

(56) Documents cités:
- EP-A- 0 462 559
- EP-A- 0 492 459
- INTERNATIONAL CONFERENCE ON ACOUSTICS SPEECH AND SIGNAL PROCESSING, vol.1, 23 Mars 1992, SAN FRANCISCO CALIFORNIA US pages 61 - 64 MOREAU, DYMARSKI 'Successive orthogonalizations in the multistage CELP coder'
- INTERNATIONAL CONFERENCE ON ACOUSTICS SPEECH AND SIGNAL PROCESSING, vol.1, 3 Avril 1990, ALBUQUERQUE NEW MEXICO US pages 485 - 488 DYMARSKI ET AL. 'Optimal and sub-optimal algorithms for selecting the excitation in linear predictive coders'
- INTERNATIONAL CONFERENCE ON ACOUSTICS SPEECH AND SIGNAL PROCESSING, vol.4, 6 Avril 1987, DALLAS TEXAS pages 2185 - 2188 CHEN, GERSHO 'Real-time vector APC speech coding at 4800 BPS with adaptive postfiltering'

## Description

La présente invention est relative à un système de codage-décodage prédictif d'un signal numérique de parole par transformée adaptative à codes imbriqués.

Dans les codeurs prédictifs par transformée actuellement utilisés, ce type de codeur étant représenté en figure 1, on cherche à construire un signal synthétique Ŝn le plus ressemblant possible au signal numérique de parole à coder Sn, ressemblance au sens d'un critère perceptuel.

Le signal numérique à coder Sn, issu d'un signal de parole source analogique, est soumis à un processus de prédiction à court terme, analyse LPC, les coefficients de prédiction étant obtenus par prédiction du signal de parole sur des fenêtres comportant M échantillons. Le signal numérique de parole à coder Sn est filtré au moyen d'un filtre de pondération perceptuelle W(z) déduit des coeffidents de prédiction précités, pour obtenir le signal perceptuel pn

Un processus de prédiction à long terme permet ensuite de prendre en compte la périodicité du résidu pour les sons voisés, sur toutes les sous-fenêtres de N échantillons, N < M, sous forme d'une contribution p̂ₙ, laquelle est soustraite du signal perceptuel pn de façon à obtenir le signal p'n sous forme d'un vecteur P'∈R^{N}.

Une transformation suivie d'une quantification sont ensuite réalisées sur le vecteur P' précité en vue d'effectuer une transmission numérique. Les opérations inverses permettent, après transmission, la modélisation du signal synthétique Ŝₙ.

Afin d'obtenir un bon comportement perceptuel, selon les critères habituels établis par l'expérience, il est nécessaire d'établir un processus de transformation par transformée orthonormée F et de quantification du vecteur P', en présence de valeurs de gain G vérifiant des propriétés bien déterminées, G = F^{T}.P' où F^{T} désigne la matrice transposée de la matrice F.

Une première solution, proposée par G.Davidson et A.Gersho, dans la publication "Multiple-Stage Vector Excitation Coding of Speech Wave forms", ICASSP 88, Vol.1, pp 163-166, consiste à utiliser une matrice de transformation non singulière V = HC où H est une matrice triangulaire inférieure et C un dictionnaire non singulier, construit par apprentissage, assurant l'inversablité de la matrice de transformation V pour toute sous-fenêtre.

Afin de pouvoir exploiter certaines propriétés de décorrélation et d'ordonnancement des composantes du vecteur de coefficients de la transformée G lors de l'étape de quantification, plusieurs solutions utilisant des transformées orthonormées ont été proposées.

La transformée de Karhunen-Loeve, obtenue à partir des vecteurs propres de la matrice d'auto-corrélation où I est le nombre de vecteurs contenu dans le corpus d'apprentissage, permet de maximiser l'expression où K est un entier, K ≤ N. On démontre que l'erreur quadratique moyenne de la transformée de Karhunen-Loeve est inférieure à celle de toute autre transformation pour un ordre de modélisation K donné, cette transformée étant, dans ce sens, optimale. Ce type de transformée a été introduit dans un codeur prédictif par transformée orthogonale par N.Moreau et P.Dymarski, confer publication "Successive Orthogonalisations in the Multistage CELP Coder", ICASSP 92 Vol.1, pp I-61 - I-64.

Toutefois, afin de réduire la complexité de calcul du vecteur de gain G, il est possible d'utiliser des transformées sous-optimales, telles que la transformée de Fourier Rapide (FFT), la transformée en cosinus discrète (TCD) la transformée discrète de Hadamard (DHT) ou de Walsh Hadamard (DWHT) par exemple.

Une autre méthode pour la construction d'une transformée orthonormée consiste à décomposer en valeurs singulières la matrice de Toeplitz triangulaire inférieure H définie par : matrice dans laquelle h(n) est la réponse impulsionnelle du filtre de prédiction à court terme 1/A(z) de la fenêtre courante.

La matrice H peut alors être décomposée en une somme de matrices de rang 1 :

La matrice U étant unitaire, celle-ci peut être utilisée en tant que transformée orthonormée. Une telle construction a été proposée par B.S.Atal dans la publication "A Model of LPC Excitation in Terms of Eigenvectors of the Autocorrelation Matrix of the Impulse Response of the LPC Filter", ICASSP 89, Vol.1, pp 45-48 et par E.Ofer dans la publication "A Unified Framework for LPC Excitation Representation in Residual Speech Coders" ICASSP 89, Vol.1 pp 41-44.

Les codeurs à codes imbriqués actuellement connus permettent de transmettre des données par vol d'éléments binaires normalement alloués à la parole sur le canal de transmission, et ce, d'une façon transparente pour le codeur, lequel code le signal de parole au débit maximum.

Parmi ce type de codeurs, un codeur à 64 kbit/s à quantificateur scalaire à codes imbriqués a été normalisé en 1986 par la norme G 722 établie par le CCITT. Ce codeur opérant dans le domaine de la parole en bande élargie (signal audio de largeur de bande de 50 Hz à 7 kHz, échantillonné à 16 kHz), est basé sur un codage en deux sous-bandes contenant chacune un codeur à Modulation par Impulsion et Codage Différentiel Adaptatif (codage MICDA). Cette technique de codage permet de transmettre des signaux de parole en bande élargie et des données, si nécessaire, sur un canal à 64 kbit/s, à trois débits différents 64-56-48 kbit/s et 0-8-16 kbit/s pour les données.

En outre, dans le cadre de la mise en oeuvre de codeurs excités par codes (ou codeurs CELP) M.Johnson et T.Tanigushi ont décrit un codeur CELP multi-étages à codes imbriqués. Confer la publication des auteurs précités intitulée "Pitch Orthogonal Code-Excited LPC", Globecom 90, Vol.1, pp 542-546.

Enfin, R.Drogo De Iacovo et D.Sereno ont décrit un codeur de type CELP modifié permettant d'obtenir des codes imbriqués ou modélisant le signal d'excitation du filtre d'analyse LPC par une somme de différentes contributions et utilisant seulement la première d'entre elles pour la remise à jour de la mémoire du filtre de synthèse, confer la publication de ces auteurs "Embedded CELP Coding For Variable Bit-Rate Between 6.4 and 9.6 kbit/s" ICASSP 91 Vol.1, pp 681-684.

Les codeurs prédictifs par transformée de l'art antérieur précités ne permettent pas de transmettre des données et ne peuvent donc pas remplir la fonction de codeurs à codes-imbriqués. En outre, les codeurs à codes imbriqués de l'art antérieur n'utilisent pas la technique de la transformée orthonormée, ce qui ne permet pas de tendre vers ou d'atteindre un codage par transformée optimal.

La présente invention a pour objet de remédier à l'inconvénient précité par la mise en oeuvre d'un système de codage-décodage prédictif d'un signal numérique de parole par transformée adaptative à codes imbriqués.

Un autre objet de la présente invention est la mise en oeuvre d'un système de codage-décodage prédictif d'un signal numérique de parole et de données permettant une transmission à des débits réduits et flexibles.

Le système de codage prédictif d'un signal numérique en un signal numérique à codes imbriqués, dans lequel le signal numérique codé est constitué par un signal de parole codé et, le cas échéant, par un signal de données auxiliaires insérées au signal de parole codé après codage de ce dernier, objet de la présente invention, comprend un filtre de pondération perceptuelle piloté par une boucle de prédiction à court terme permettant d'engendrer un signal perceptuel et un circuit de prédiction à long terme délivrant un signal perceptuel estimé, ce circuit de prédiction à long terme formant une boucle de prédiction à long terme permettant de délivrer, à partir du signal perceptuel et du signal d'excitation passée estimé, un signal d'excitation perceptuelle modélisé et des circuits de transformée adaptative et de quantification permettant à partir du signal d'excitation perceptuelle d'engendrer le signal de parole codé.

Il est remarquable en ce que le filtre de pondération perceptuelle consiste en un filtre de prédiction à court terme du signal de parole à coder, de façon à réaliser une répartition fréquentielle du bruit de quantification et en ce qu'il comporte un circuit de soustraction de la contribution du signal d'excitation passée du signal perceptuel pour délivrer un signal perceptuel réactualisé, le circuit de prédiction à long terme étant formé, en boucle fermée, à partir d'un dictionnaire réactualisé par l'excitation passée modélisée correspondant au débit le plus faible permettant de délivrer une forme d'onde optimale et un gain associé à celle-ci, constitutif du signal perceptuel estimé. Le circuit de transformée est formé par un module de transformée orthonormée comportant un module de transformation orthogonale adaptative et un module de modélisation progressive par vecteurs orthogonaux. Le module de modélisation progressive et le circuit de prédiction à long terme permettent de délivrer des index représentatifs du signal de parole codé. Un circuit d'insertion des données auxiliaires est couplé au canal de transmission.

Le système de décodage prédictif par transformée adaptative d'un signal numérique codé à codes imbriqués dans lequel le signal numérique codé est constitué par un signal numérique codé et, le cas échéant, par un signal de données auxiliaires insérées au signal de parole codé après codage de ce dernier, est remarquable en ce qu'il comporte un circuit d'extraction du signal de données permettant, d'une part, l'extraction des données en vue d'une utilisation auxiliaire et, d'autre part, la transmission d'index représentatifs du signal de parole codé. Il comprend en outre un circuit de modélisation du signal de parole au débit minimum et un circuit de modélisation du signal de parole à au moins un débit supérieur au débit minimum.

Le système de codage-décodage prédictif d'un signal numérique de parole par transformée adaptative à codes imbriqués objet de la présente invention trouve application, de manière générale, à la transmission de la parole et de données à des débits flexibles, et, plus particulièrement, aux protocoles de conférences audio-visuelles, au visiophone, à la téléphonie sur haut-parleurs, au stockage et au transport de signaux audio-numériques sur des liaisons longues distances, à la transmission avec des mobiles et des systèmes à concentration de voies.

Une description plus détaillée du système de codage-décodage objet de l'invention sera donnée ci-après en relation avec les dessins dans lesquels, outre la figure 1 relative à l'art antérieur concernant un codeur prédictif par transformée,
- la figure 2 représente un schéma de principe du système de codage prédictif d'un signal de parole par transformée adaptative à codes imbriqués objet de la présente invention,
- la figure 3 représente un détail de réalisation d'un module de prédiction à long terme en boucle fermée utilisé dans le système de codage représenté en figure 2,
- les figures 4a et 4b représentent un schéma partiel d'un codeur prédictif par transformée et un schéma équivalent au schéma partiel de la figure 4a,
- la figure 5a représente un organigramme d'un processus de transformée orthonormée construit par apprentissage,
- la figure 5b représente deux diagrammes comparatifs de valeurs de gain normalisées obtenus par décomposition en valeurs singulières respectivement par apprentissage,
- les figures 6a et 6b représentent schématiquement le processus de transformation de Householder appliqué au signal perceptuel,
- la figure 7 représente un module de transformation adaptative mettant en oeuvre une transformation de Householder,
- la figure 8a représente, pour la décomposition en valeurs singulières respectivement la construction pour apprentissage, un critère normalisé de gain en fonction du nombre de composantes du vecteur de gains,
- la figure 8b représente un schéma de principe de quantification vectorielle multiétage dans lequel le vecteur de gains Ĝ est obtenu par combinaison linéaire de vecteurs issus de dictionnaires stochastiques,
- la figure 9 est une représentation géométrique de la prospection du vecteur de gain G dans un sous-espace de vecteurs issus de dictionnaires stochastiques,
- les figures 10a e 10b représentent le schéma de principe d'un processus de quantification vectorielle de gain par modélisations progressives orthogonales, correspondant à une projection optimale de ce vecteur de gain représentée en figure 9, dans le cas d'un seul respectivement de plusieurs dictionnaires stochastiques,
- la figure 11 représente un mode de réalisation de la modélisation de l'excitation du filtre de synthèse correspondant au débit le plus faible,
- la figure 12 représente un schéma de principe d'un système de décodage prédictif d'un signal de parole par transformée adaptative à codes imbriqués objet de la présente invention,
- la figure 13a représente un schéma de principe d'un module de modélisation du signal de parole au débit minimum,
- la figure 13b représente un mode de réalisation d'un module de transformation orthonormée inverse,
- la figure 14a représente un schéma d'un module de modélisation du signal de parole aux débits autres que le débit minimum,
- la figure 14b représente un schéma équivalent au module de modélisation représenté en figure 14a,
- la figure 15 représente la mise en oeuvre d'un filtre adaptatif de post-filtrage destiné à améliorer la qualité perceptuelle du signal de parole de synthèse Ŝn.

Une description plus détaillée d'un système de codage prédictif d'un signal numérique de parole par transformée adaptative en un signal numérique à codes imbriqués sera maintenant donnée en liaison avec la figure 2 et les figures suivantes.

D'une manière générale on considère que le signal numérique codé par la mise en oeuvre du système de codage objet de la présente invention est constitué par un signal de parole codé et le cas échéant par un signal de données auxiliaires insérées au signal de parole codé, après codage de ce signal numérique de parole.

Bien entendu, le système de codage objet de la présente invention peut comprendre, à partir d'un transducteur délivrant le signal de parole analogique, un convertisseur analogique-numérique et un circuit de mémorisation d'entrée ou buffer d'entrée permettant de délivrer le signal numérique à coder Sn.

Le système de codage objet de la présente invention comprend également un filtre de pondération perceptuelle 11 piloté par une boucle de prédiction à court terme permettant d'engendrer un signal perceptuel, noté .

Il comprend également un circuit de prédiction à long terme, noté 13, délivrant un signal perceptuel estimé, lequel est noté P̂$\frac{\text{1}}{\text{n}}$.

Le circuit de prédiction à long terme 13 forme une boucle de prédiction à long terme permettant de délivrer, à partir du signal perceptuel et du signal d'excitation passée estimée, noté P̂$\frac{\text{0}}{\text{n}}$, un signal d'excitation perceptuelle modélisée.

Le système de codage objet de l'invention tel que représenté en figure 2 comporte en outre un circuit de transformée adaptative et de quantification permettant à partir du signal d'excitation perceptuel Pₙ d'engendrer le signal de parole codé ainsi qu'il sera décrit ci-après dans la description.

Selon un premier aspect particulièrement avantageux du système de codage objet de la présente invention, le filtre de pondération perceptuelle 11 consiste en un filtre de prédiction à court terme du signal de parole à coder, de façon à réaliser une répartition fréquentielle du bruit de quantification. Le filtre de pondération perceptuelle 11 délivrant le signal perceptuel , le dispositif de codage selon l'invention comprend ainsi que représenté sur la même figure 2 un circuit 120 de soustraction de la contribution du signal d'excitation passée P̂$\frac{\text{0}}{\text{n}}$ du signal perceptuel pour délivrer un signal perceptuel réactualisé, ce signal perceptuel réactualisé étant noté Pₙ.

Selon une autre caractéristique particulièrement avantageuse du dispositif de codage objet de la présente invention, le circuit de prédiction à long terme 13 est formé en boucle fermée à partir d'un dictionnaire réactualisé par l'excitation passée modélisée correspondant au débit le plus faible, ce dictionnaire permettant de délivrer une forme d'onde optimale et un gain estimé associé à celle-ci. Sur la figure 2, l'excitation passée modélisée correspondant au débit le plus faible est notée r̂$\frac{\text{1}}{\text{n}}$. On indique en outre que la forme d'onde optimale et le gain estimé associé à celle-ci sont constitutifs du signal perceptuel estimé P̂$\frac{\text{1}}{\text{n}}$ délivré par le circuit 13 de prédiction à long terme.

Selon une autre caractéristique du système de codage objet de la présente invention, ainsi que représenté en figure 2, le circuit module de transformée, noté MT, est formé par un module de transformée orthonormé 14, comportant un module de transformation orthogonale adaptative proprement dit et un module de modélisation progressive par vecteurs orthogonaux, noté 16.

Conformément à un aspect particulièrement avantageux du système de codage objet de la présente invention, le module de modélisation progressive 16 et le circuit de prédiction à long terme 13 permettent de délivrer des index représentatifs du signal de parole codé, ces index étant notés i(0), j(0) respectivement i(1), j(1) avec 1 ∈ [1,L] sur la figure 2.

Enfin, le système de codage selon l'invention comprend en outre un circuit 19 d'insertion des données auxiliaires couplé au canal de transmission, noté 18.

Le fonctionnement du dispositif de codage objet de la présente invention peut être illustré de la façon ci-après.

Ainsi qu'on l'a indiqué précédemment, on cherche à reconstituer un signal synthétique Ŝₙ le plus ressemblant possible perceptuellement au signal numérique à coder Sn.

Le signal synthétique Ŝₙ est bien entendu le signal reconstitué à la réception, c'est à dire au niveau décodage après transmission ainsi qu'il sera décrit ultérieurement dans la description.

Une analyse de prédiction à court terme formée par le circuit d'analyse 10 de type LPC pour "Linear Predictive Coding" et par le filtre de pondération perceptuelle 11 est réalisée pour le signal numérique à coder par une technique classique de prédiction sur des fenêtres comportant par exemple M échantillons. Le circuit d'analyse 10 délivre alors les coefficients aᵢ, où les coefficients aᵢ précités sont les coefficients de prédiction linéaire.

Le signal de parole à coder Sn est alors filtré par le filtre de pondération perceptuelle 11 de fonction de transfert W(z), lequel permet de délivrer le signal perceptuel proprement dit, noté .

Les coefficients du filtre de pondération perceptuelle sont obtenus à partir d'une analyse de prédiction à court terme sur les premiers coefficients de corrélation de la séquence des coefficients aᵢ du filtre d'analyse A(z) du circuit 10 pour la fenêtre courante. Cette opération permet de réaliser une bonne répartition fréquentielle du bruit de quantification. En effet, le signal perceptuel délivré tolère des bruits de codage plus importants dans les zones de fortes énergies où le bruit est moins audible, car masqué fréquentiellement par le signal. On indique que l'opération de filtrage perceptuel se décompose en deux étapes, le signal numérique à coder Sn étant filtré une première fois par le filtre constitué par le circuit d'analyse 10, afin d'obtenir le résidu à modéliser, puis une seconde fois par le filtre de pondération perceptuelle 11 pour délivrer le signal perceptuel .

Dans le processus de fonctionnement du dispositif de codage objet de la présente invention, la seconde opération consiste à retirer alors la contribution de l'excitation passée, ou signal d'excitation passée estimée, noté p̂$\frac{\text{0}}{\text{n}}$ du signal perceptuel précité.

En effet, on montre que :

Dans cette relation, hₙ est la réponse impulsionnelle du double filtrage réalisé par le circuit 10 et le filtre de pondération perceptuelle 11 dans la fenêtre courante et r̂$\frac{\text{1}}{\text{n}}$ est l'excitation passée modélisée correspondant au débit le plus faible, ainsi qu'il sera décrit ultérieurement dans la description.

Le mode opératoire du circuit de prédiction à long terme 13 en boucle fermée est alors le suivant. Ce circuit permet de prendre en compte la périodicité du résidu pour les sons voisés, cette prédiction à long terme étant réalisée toutes les sous-fenêtres de N échantillons, ainsi qu'il sera décrit en liaison avec la figure 3.

Le circuit 13 de prédiction à long terme en boucle fermée comprend un premier étage constitué par un dictionnaire adaptatif 130, lequel est remis à jour toutes les sous-fenêtres précitées par l'excitation modélisée notée r̂$\frac{\text{1}}{\text{n}}$, délivrée par le module 17, lequel sera décrit ultérieurement dans la description. Le dictionnaire adaptatif 130 permet de minimiser l'erreur, notée par rapport aux deux paramètres g₀ et q.

Une telle opération correspond, dans le domaine fréquentiel, à un filtrage par le filtre de fonction de transfert :$\text{B( z ) =} \frac{\text{1}}{{\text{1-g}}_{\text{0}} {\text{z}}^{\text{-q'}}}$

Cette opération est équivalente a la recherche de la forme d'onde optimale, notée f^{j(0)} et de son gain associé g₀ dans un dictionnaire judicieusement construit. Confer l'article publié par R.Rose, et T.Barnwell, intitulé "Design and Performance of an Analysis by Synthesis Class of Predictive Speech Coders", IEEE Trans. on Acoustic Speech Signal Proceessing, Septembre 1990.

La forme d'onde d'indice j, notée${\text{C}}_{\text{n}}^{\text{j}} \text{=} {\hat{\text{r}}}_{\text{n-q}}^{\text{1}}$ issue du dictionnaire adaptatif, est filtrée par un filtre 131 et correspond à l'excitation modélisée au débit le plus faible r̂$\frac{\text{1}}{\text{n}}$ retardé de q échantillons par le filtre précité. La forme d'onde optimale f$\frac{\text{1}}{\text{n}}$ est délivrée par le dictionnaire adaptatif filtré 133.

Un module 132 de calcul et de quantification du gain de prédiction permet à partir du signal perceptuel Pₙ et de l'ensemble des formes d'ondes f$\frac{\text{j(0)}}{\text{n}}$ d'effectuer un calcul de quantification du gain de prédiction, et de délivrer un index i(0) représentatif du numéro de la plage de quantification, ainsi que son gain associé quantifié g(0).

Un circuit multiplicateur 134 délivre à partir du dictionnaire adaptatif filtré 133, c'est-à-dire du résultat de filtrage de la forme d'onde d'indice j C$\frac{\text{j}}{\text{n}}$, soit f$\frac{\text{j}}{\text{n}}$, et du gain associé quantifié g(0), l'excitation de prédiction à long terme modélisée et filtrée perceptuellement notée P̂$\frac{\text{1}}{\text{n}}$.

Un circuit soustracteur 135 permet alors d'effectuer une minimisation portant sur eₙ = |Pₙ - P̂$\frac{\text{1}}{\text{n}}$|, cette expression représentant le signal d'erreur. Un module 136 permet de calculer la norme euclidienne |eₙ|².

Un module 137 permet de rechecher la forme d'onde optimale correspondant a la valeur minimale de la norme euclidienne précitée et de délivrer l'index j(0). Les paramètres transmis par le système de codage objet de l'invention pour la modélisation du signal de prédiction à long terme sont alors l'indice j(0) de la forme d'onde optimale f^{j}(0) ainsi que le numéro i(0) de la plage de quantification de son gain associé g(0) quantifié.

Une description plus détaillée du module de transformation orthogonale adaptative MT de la figure 2 sera donnée en liaison avec les figures 4a et 4b.

Dans le cadre de la mise en oeuvre du système de codage prédictif par transformée orthonormée objet de la présente invention, la méthode utilisée pour la construction de cette transformée correspond à celle proposée par B.S.Atal et E.Ofer, ainsi que mentionné précédemment dans la description.

Conformément au mode de réalisation du système de codage selon la présente invention, celui-ci consiste à décomposer, non la matrice de filtrage de prédiction à court terme, mais la matrice de pondération perceptuelle W formée par une matrice de Toeplitz triangulaire inférieure définie par la relation (4) :

Dans cette relation, w(n) désigne la réponse impulsionnelle du filtre de pondération perceptuelle W(z) de la fenêtre courante précédemment mentionnée.

Sur la figure 4a, on a représenté le schéma partiel d'un codeur prédictif par transformée et sur la figure 4b, le schéma équivalent correspondant dans lequel la matrice ou filtre de pondération perceptuelle W, désigné par 140, a été mise en évidence, un filtre de pondération perceptuelle inverse 121 ayant par contre été inséré entre le module de prédiction à long terme 13 et le circuit soustracteur 120. On indique que le filtre 140 réalise une combinaison linéaire des vecteurs de base obtenus à partir d'une décomposition en valeurs singulières de la matrice représentative du filtre de pondération perceptuelle W.

Ainsi que représenté sur la figure 4b, le signal S', correspondant au signal de parole à coder Sₙ auquel il a été soustrait la contribution de l'excitation passée délivrée par le module 12, ainsi que celle de la prédiction à long terme P̂$\frac{\text{1}}{\text{n}}$ filtrée par un module de pondération perceptuelle inverse de fonction de transfert (W(z))⁻¹, est filtré par le filtre de pondération perceptuelle de fonction de transfert W(z), de façon à obtenir le vecteur P'.

Cette opération de filtrage s'écrit :$\text{P' = WS'}$ et peut être exprimée sous forme d'une combinaison linéaire de vecteurs de base en utilisant la décomposition en valeurs singulières de la matrice W.

En ce qui concerne le mode de réalisation du filtre de pondération perceptuelle 140, on indique que celui-ci comprend pour toute matrice W représentative du filtre de pondération perceptuelle un premier module matriciel U = (U₁,...,U_{N}) et un deuxième module matriciel V = (V₁,...,V_{N}).

Le premier et le deuxième modules matriciels vérifient la relation :${\text{U}}^{\text{T}} \text{WV = D}$ relation dans laquelle :
- U^{T} désigne le module matrice transposée du module U,
- D est un module matrice diagonale dont le coefficients constituent les valeurs singulières précitées,
- Uᵢ et Vⱼ désignent respectivement le ième vecteur singulier gauche et le jème vecteur singulier droit, les vecteurs singuliers droit { Vj} formant une base orthonormée.

Une telle décomposition permet de remplacer l'opération de filtrage par produit de convolution par une opération de filtrage par une combinaison linéaire.

On indique que la décomposition en valeurs singulières de la matrice de filtrage perceptuelle W permet d'obtenir les deux matrices unitaires U et V vérifiant la relation précitée où${\text{U}}^{\text{T}} {\text{WV = diag(d}}_{\text{1}} {\text{,...,d}}_{\text{N}} \text{)}$ avec la propriété d'ordonnancement telle que dᵢ ≥ dᵢ₊₁ > 0. Les éléments dᵢ sont appelés valeurs singulières, et les vecteurs Uᵢ et Vⱼ, ième vecteur singulier gauche, respectivement jème vecteur singulier droit.

La matrice W se décompose alors en une somme de matrices de rang 1, et vérifie la relation :

La matrice V étant unitaire, les vecteurs singuliers droits { Vᵢ} forment une base orthonormée et le signal S', exprimé sous la forme : permet d'obtenir le vecteur P' vérifiant la relation : avec g(k) = (k)dₖ.

Par le processus de décomposition en valeurs singulières, on indique qu'un changement sur une composante de l'excitation S' associée à une petite valeur singulière produit un changement petit à la sortie du filtre 140 et vice-versa pour l'opération de filtrage perceptuel inverse effectuée par le module 121.

Afin d'utiliser ces propriétés, la matrice unitaire U peut être utilisée en tant que transformée orthonormée, vérifiant la relation :${\text{F = [f}}_{\text{orth}}^{\text{1}} {\text{,...,f}}_{\text{orth}}^{\text{N}} \text{],}$ c'est à dire : f$\frac{\text{i}}{\text{orth}}$ = Uᵢ pour i = 1 à N.

Le signal perceptuel pondéré P' se décompose alors de la façon ci-après :${\text{G = U}}^{\text{T}} \text{P'.}$

Après quantification vectorielle des gains G, le signal perceptuel pondéré modélisé P̂ est calculé de la manière ci-après :$\hat{\text{P}} \text{' = F'} \hat{\text{G}} \text{= U'} \hat{\text{G}} \text{.}$

On indique que les vecteurs singuliers gauches associés aux plus grandes valeurs singulières jouent un role prépondérant dans la modélisation du signal perceptuel pondéré P'. Ainsi, afin de modéliser ce dernier, il est possible de ne conserver que les composantes associées aux K valeurs singulières les plus grandes, K < N, c'est-à-dire les K premières composantes du vecteur de gain G vérifiant la relation :${\text{G = (g}}_{\text{1}} {\text{,g}}_{\text{2}} {\text{... g}}_{\text{K}} \text{, 0,...0).}$

Le circuit de filtrage d'analyse à court terme 10 étant réactualisé sur des fenêtres de M échantillons, la décomposition en valeurs singulières de la matrice de pondération perceptuelle W est effectuée à la même fréquence.

Des processus de décomposition en valeurs singulières d'une matrice quelconque permettant un traitement rapide ont été développés, mais les calculs restent relativement complexes.

Conformément à un objet de la présente invention, il est, afin de simplifier les opérations de traitement précitées, proposé de construire une transformée orthonormée fixe sous optimale possédant cependant de bonnes propriétés perceptuelles, quelle que soit la fenêtre courante.

Dans un premier mode de réalisation, tel que représenté en figure 5, le processus de transformée orthonormée est construit par apprentissage. Dans un tel cas, le module de transformée orthonormée peut être formé par un sous-module de transformée stochastique construite par tirage d'une variable aléatoire gaussienne pour l'initialisation, ce sous-module comportant sur la figure 5 les étapes de processus 1000, 1001, 1002 et 1003 et étant noté SMTS. L'étape 1002 peut consister à appliquer l'algorithme de la K-moyenne sur le corpus de vecteur précité.

Le sous-module SMTS est suivi successivement d'un module 1004 de construction des centres, d'un module 1005 de construction des classes et, afin d'obtenir un vecteur G dont les composantes soient relativement ordonnées, d'un module 1006 de réordonnancement de la transformée selon le cardinal de chaque classe.

Le module 1006 précité est suivi d'un module de calcul de Gram-Schmidt, noté 1007a, de façon à obtenir une transformée orthonormée. Au module 1007a précité est associé un module 1007b de calcul de l'erreur dans les conditions classiques de mise en oeuvre du processus de traitement de Gram-Schmidt.

Le module 1007a est lui-même suivi d'un module 1008 de test sur le nombre d'itération, ceci afin de permettre d'obtenir une transformée orthonormée effectuée hors ligne par apprentissage. Enfin, la mémoire 1009 de type mémoire morte permet de mémoriser la transformée orthonormée sous forme de vecteur de transformée. On indique que l'ordonnancement relatif des composantes du vecteur de gain G est accentué par le processus d'orthogonalisation. Lorsque le processus de construction par apprentissage a convergé, on obtient une transformée orthonormée dont les formes d'ondes sont graduellement corrélées avec le corpus d'apprentissage des vecteurs délivrés par l'étape 1001 de transformée initiale.

La figure 5b représente l'ordonnancement des composantes du vecteur de gain G, c'est-à-dire de la valeur G moyenne normalisée pour une transformée obtenue d'une part par décomposition en valeurs singulières de la matrice de pondération perceptuelle W, et d'autre part, par apprentissage. La transformée F obtenue par cette dernière méthode pour celles des formes d'ondes orthonormées dont les spectres en fréquence sont passe-bandes et relativement ordonnés en fonction de k, ce qui permet d'attribuer à cette transformée des propriétés pseudo-fréquentielles. Une évaluation de la qualité de transformation en termes de concentration d'énergie a permis de montrer que, à titre indicatif, sur un corpus de 38 000 vecteurs perceptuels P', le gain de transformation est de 10.35 décibels pour la transformée optimale de Karhunen-Loeve, et de 10.29 décibels pour une transformée construite par apprentissage, cette dernière tendant donc vers la transformée optimale en termes de concentration d'énergie.

Ainsi que précédemment mentionné dans la description, la transformée orthonormée F peut être obtenue selon deux méthodes différentes.

En observant que généralement la forme d'onde la plus corrélée avec le signal perceptuel P est celle issue du dictionnaire adaptatif, il est possible d'envisager de réaliser une transformée orthonormée adaptative F' dont f'$\frac{\text{1}}{\text{orth}}$ est égal à la forme d'onde optimale issue du dictionnaire adaptatif f^{j}(0) normalisé, la première composante du vecteur de gain G étant alors égale au gain de prédiction à long terme normalisé g(0), qu'il n'est pas nécessaire de recalculer, puisque celui-ci a été quantifié lors de cette prédiction.

La nouvelle dimension du vecteur de gain G devient alors égale à N-1, ce qui permet d'augmenter le nombre d'éléments binaires par échantillon lors de la quantification vectorielle de celui-ci et donc la qualité de sa modélisation.

Une première solution pour calculer la transformée F' peut alors consister à faire une analyse de prédiction à long terme, à décaler la transformée obtenue par apprentissage d'un cran, de placer le prédicteur à long terme à la première position, puis d'appliquer l'algorithme de Gram-Schmidt, afin d'obtenir une nouvelle transformée F'.

Une seconde solution, plus avantageuse, consiste à utiliser une transformation permettant de faire pivoter la base orthonormée, afin que la première forme d'onde coincide avec le prédicteur à long terme, c'est-à-dire :$\text{F' = TF}$ avec${\text{f'}}_{\text{orth}}^{\text{1}} \text{=} \frac{{\text{f}}^{\text{j(0)}}}{\left|{\text{f}}^{\text{j(0)}}\right|} {\text{= Tf}}_{\text{orth}}^{\text{1}}$

Dans le but de conserver la propriété d'orthogonalité, la transformation utilisée doit conserver le produit scalaire. Une transformation particulièrement adaptée est la transformée de Householder vérifiant la relation :$\text{T = I - 2} \frac{{\text{BB}}^{\text{T}}}{{\text{B}}^{\text{T}} \text{B}}$ avec B = f^{j(0)} - |f^{j(0)}| - f$\frac{\text{1}}{\text{orth.}}$

Une représentation géométrique de la transformée précitée est donnée en figures 6a et 6b.

Pour une définition plus détaillée de ce type de transformation, on pourra utilement se reporter à la publication de Alan O.Steinhardt intitulée "Householder Transforms in Signal Processing", IEEE ASSP Magazine, July 1988, pp 4-12.

Par l'utilisation de cette transformation, il est possible de réduire la complexité des calculs et la projection du signal perceptuel P dans cette nouvelle base s'écrit:${\text{G = F'}}^{\text{T}} {\text{P = F}}^{\text{T}} {\text{TP = F}}^{\text{T}} \text{P''}$ avec P' = TP = (P-B[wB^{T}P]).

Dans cette relation, w désigne un scalaire égal à w = 2/B^{T}B.

On indique que dans ce mode de réalisation de la transformée orthonormée, la transformation n'est appliquée qu'au signal perceptuel P, et le signal perceptuel modélisé P̂ peut être alors calculé par la transformation inverse.

Un mode de réalisation particulièrement avantageux du module de transformée orthonormée proprement dit 14 dans le cas où une transformation de Householder est utilisée sera maintenant décrit en liaison avec la figure 7.

Ainsi qu'on l'a représenté sur la figure 7 précitée, le module 14 de transformation adaptative peut comporter un module 140 de transformation de Householder recevant le signal perceptuel estimé constitué par la forme d'onde optimale et par le gain estimé et le signal perceptuel P pour engendrer un signal perceptuel transformé P''. On indique que le module 140 de transformation de Householder comporte un module de calcul 1401 des paramètres B et wB tels que définis précédemment par la relation 13. Il comporte également un module 1402 comprenant un multiplicateur et un soustracteur permettant de réaliser la transformation proprement dite selon la relation 14. On indique que le signal perceptuel transformé P'' est délivré sous forme de vecteur de signal perceptuel transformé de composante P''ₖ, avec k ∈ [0,N-1].

Le module de transformation adaptative 14 tel que rerpésenté en figure 7 comprend également une pluralité N de registres de mémorisation des formes d'ondes orthonormées, le registre courant étant noté r, avec r ∈ [1,N]. On indique que les N registres de mémorisation précités forment la mémoire morte précédement décrite dans la description, chaque registre comportant N cellules de mémorisation, chaque composante de rang k de chaque vecteur, composante notée f$\frac{\text{1}}{\text{orth(k)}}$ étant mémorisée dans une cellule de rang correspondant du registre courant r considéré.

En outre, ainsi qu'on l'observera sur la figure 7, le module 14 comprend une pluralité de N circuits multiplicateurs associés à chaque registre de rang r formant la pluralité des registres de mémorisation précédemment mentionnés. En outre, chaque registre multiplicateur de rang k reçoit d'une part la composante de rang k du vecteur mémorisé et d'autre part la composante P''ₖ du vecteur de signal perceptuel transformé de rang k correspondant. Le circuit multiplicateur Mrk délivre le produit P''ₖ.f$\frac{\text{k}}{\text{orth(k)}}$ des composantes de signal perceptuel transformé.

Enfin, une pluralité de N-1 circuits sommateurs est associée à chaque registre de rang r, chaque circuit sommateur de rang k, noté Srk, recevant le produit de rang antérieur k-1, et le produit de rang correspondant k délivré par le circuit multiplicateur Mrk de même rang k. Le circuit sommateur de rang le plus élevé, SrN-1, délivre alors une composante g(r) du gain estimé exprimé sous forme de vecteur de gain G.

On indique que le système de codage prédictif utilisant la transformée orthonormée adaptative construite par apprentissage est susceptible de donner de meilleurs résultats, alors que la transformation de Householder permet d'obtenir une complexité réduite.

Ainsi qu'on l'observera sur la figure 2, le module de modélisation progressive par vecteurs orthogonaux comporte en fait un module 15 de normalisation du vecteur de gain pour engendrer un vecteur de gain normalisé, noté Gₖ, par comparaison de la valeur normée du vecteur de gain G par rapport à une valeur de seuil. Ce module de normalisation 15 permet d'engendrer en outre un signal de longueur du vecteur de gain normalisé lié à l'ordre de modélisation k vers le système décodeur en fonction de cet ordre de modélisation.

Le module de modélisation progressive par vecteurs orthogonaux comporte en outre, en cascade avec le module 15 de normalisation du vecteur de gain, un étage 16 de modélisation progressive par vecteurs orthogonaux. Cet étage de modélisation 16 reçoit du vecteur normalisé Gk et délivre les index représentatifs du signal de parole codée, ces index étant notés I(1), J(1), ces index étant représentatifs des vecteurs sélectionnés et de leur gain associé. La transmission des données auxiliaires formées par les index est effectuée en écrasant les parties de la trame allouée aux indices et numéros de plages pour former le signal de données auxiliaires.

Le fonctionnement du module de normalisation 15 est le suivant.

L'énergie du signal perceptuel donnée par${\text{|P'|}}^{\text{2}} {\text{= |G|}}^{\text{2}}$ est constante pour une sous fenêtre donnée. Dans ces conditions, maximiser cette énergie est équivalent à minimiser l'expression : où Gₖ = (0,g₂,g₃,...,gₖ,0,...0).

On indique que lors d'une telle opération, une façon supplémentaire d'augmenter le nombre d'éléments binaires par échantillon lors de la quantification vectorielle du vecteur G est d'utiliser le critère normalisé suivant, consistant à choisir K tel que :

Le vecteur de gain ainsi obtenu G_{K} est alors quantifié et sa longueur k est transmise par le système de codage objet de l'invention afin d'être prise en compte par le système de décodage correspondant, ainsi qu'il sera décrit ultérieurement dans la description.

Le critère normalisé moyen en fonction de l'ordre de modélisation K est donné en figure 8a pour une transformée orthonormée obtenue d'une part par décomposition en valeurs singulières de la matrice de pondération perceptuelle W et d'autre part par apprentissage.

Un mode de réalisation particulièrement avantageux du module de modélisation progressive par vecteurs orthogonaux 16 sera maintenant donné en liaison avec la figure 8b. Le module précité permet de réaliser en fait une quantification vectorielle multiétage.

Le vecteur de gain Ĝ est obtenu par combinaison linéaire de vecteurs, notée${\text{Ψ}}_{\text{K}}^{\text{j}} {\text{= (0,Ψ}}_{\text{2}} {\text{}}^{\text{j}} {\text{,Ψ}}_{\text{3}} {\text{}}^{\text{j}} {\text{,...,Ψ}}_{\text{K}} {\text{}}^{\text{j}} \text{,0,0...0).}$

Ces vecteurs étant issus de dictionnaires stochastiques, notés 161, 162, 16 L, construits soit par tirage d'une variable aléatoire gaussienne, soit par apprentissage. Le vecteur de gain estimé Ĝ vérifie la relation :

Dans cette relation, θ₁ est le gain associé au vecteur optimal Ψ$\frac{\text{j(1)}}{\text{K}}$ issu du dictionnaire stochastique de rang l, noté 16 l.

Toutefois, les vecteurs sélectionnés itérativement ne sont généralement pas linéairement indépendants et ne forment donc pas une base. Dans un tel cas, le sous-espace engendré par les L vecteurs optimaux Ψ$\frac{\text{j(L)}}{\text{K}}$ est de dimension inférieure à L.

Sur la figure 9 on a représenté la projection du vecteur G sur le sous-espace engendré par les vecteurs optimaux de rang l, respectivement l-1, cette projection étant optimale lorsque les vecteurs précités sont orthogonaux.

Il est donc particulièrement avantageux d'orthogonaliser le dictionnaire stochastique de rang l par rapport au vecteur optimal de l'étage de rang précédent Ψ$\frac{\text{j(l-1)}}{\text{K}}$.

Ainsi, quel que soit le vecteur optimal de rang l issu du nouveau dictionnaire ou étage de rang correspondant l, celui-ci sera orthogonal au vecteur optimal Ψ$\frac{\text{j(l-1)}}{\text{K}}$de rang antérieur, et l'on obtient :${\text{ψ}}_{\text{orth(l+1)}}^{\text{j}} {\text{= ψ}}_{\text{orth(l)}}^{\text{j}} \text{- r(l,j)} \frac{{\text{ψ}}_{\text{orth(l)}}^{\text{j(l)}}}{{\text{√α}}_{\text{l}}^{\text{j(l)}}}$

Dans cette relation, on indique que :${\text{α}}_{\text{l}}^{\text{j(l)}} \text{=} {\left|\text{ψ} {\text{}}_{\text{orth(l)}}^{\text{j(l)}}\right|}^{\text{2}}$ correspond à l'énergie de l'onde sélectionnée à l'étape l,$\text{r(l,j) = <} \frac{{\text{ψ}}_{\text{orth(l)}}^{\text{j(l)}}}{{\text{√α}}_{\text{l}}^{\text{j(l)}}} {\text{, ψ}}_{\text{orth(l)}}^{\text{j}} \text{>}$ représente l'intercorrélation des vecteurs optimaux de rang j et de rang j(l) et${\text{T}}_{\text{K}} {\text{= I}}_{\text{N}} \text{-} \frac{{\text{ψ}}_{\text{orth(l)}}^{\text{j(l)}}}{{\text{√α}}_{\text{l}}^{\text{j(l)}}} {\text{(ψ}}_{\text{orth(l)}}^{\text{j}} {\text{)}}^{\text{T}}$ représente la matrice d'orthogonalisation.

L'opération précédente permet de retirer du dictionnaire la contribution de l'onde précédemment sélectionnée et impose ainsi une indépendance linéaire pour tout vecteur optimal de rang i compris entre l+1 et L par rapport aux vecteurs optimaux de rang inférieur.

Des schémas de principe de la quantification vectorielle par modélisation progressive orthogonale sont donnés aux figures 10a et 10b selon qu'il existe un ou plusieurs dictionnaires stochastiques.

Afin de réduire la complexité du processus de quantification vectorielle, on indique que l'algorithme de Gram-Schmidt modifié récursif peut être utilisé ainsi que proposé par N.Moreau, P.Dymarski, A.Vigier, dans la publication intitulée : "Optimal and Suboptimal Algorithms for Selecting the Excitation in Linear Predictive Products", Proc. ICASSP 90, pp 485-488.

Compte tenu des propriétés d'orthogonalisation, on montre que :

Compte tenu de cette expression, l'algorithme de Gram-Schmidt modifié récursif tel que proposé précédemment peut être utilisé.

Il n'est alors plus nécessaire de recalculer explicitement les dictionnaires à chaque étape de l'orthogonalisation.

Le processus de calcul précité peut être explicité sous forme matricielle à partir de la matrice

On indique que Q est une matrice orthonormée, et R une matrice triangulaire supérieure dont les éléments de la diagonale principale sont tous positifs, ce qui assure l'unicité de la décomposition.

Le vecteur de gain G vérifie la relation matricielle : ce qui implique que Rθ = .

La matrice R triangulaire supérieure permet ainsi de calculer récursivement les gains θ(k) relatifs à la base d'origine.

La contribution des vecteurs optimaux à la base orthonormée, notée : {Ψ$\frac{\text{j(l)}}{\text{orth(L)}}$} dans la modélistion du vecteur de gain G_{K} a tendance à décroître, et les gains { } sont ordonnés de façon décroissante. Le résidu peut être modélisé de façon graduelle de la façon ci-après où θ̂$\frac{\text{cod}}{\text{k}}$ désigne le gains associé au vecteur optimal orthogonal Ψ$\frac{\text{j(k)}}{\text{orth(k)}}$ quantifié, compte tenu des relations : $\hat{\text{G}} \text{=} {\hat{\text{G}}}^{\text{1}} \text{+} {\hat{\text{G}}}^{\text{2}} \text{+} {\hat{\text{G}}}^{\text{3}} \text{(Débit le plus élevé)}$$\hat{\text{G}} \text{=} {\hat{\text{G}}}^{\text{1}} \text{+} {\hat{\text{G}}}^{\text{2}} \text{(Débit intermédiaire)}$$\hat{\text{G}} \text{=} {\hat{\text{G}}}^{\text{1}} \text{(Débit le plus faible)}$ avec 1 ≤ L₁ ≤ L₂ ≤ L.

On obtient alors les vecteurs de gain Ĝ¹, Ĝ², Ĝ³ orthogonaux dont la contribution dans la modélisation du vecteur de gain G est décroissante, ce qui permet la modélisation graduelle du résidu rₙ de manière efficace. Les paramètres transmis par le système de codage objet de l'invention pour la modélisation du vecteur de gain G sont alors les indices j(l) des vecteurs sélectionnés ainsi que les numéros i(l) des plages de quantification de leurs gains associés, . La transmission des données se fait alors en écrasant les parties de la trame allouées aux indices et numéros de plages j(l), i(l), pour l ∈ [L1, L2-1] et [L2,L] selon les besoins de la communication.

Le processus de traitement précédemment mentionné utilise l'algorithme de Gram-Schmidt modifié récursif afin de coder le vecteur de gain G. Les paramètres transmis par le système de codage selon l'invention étant les indices précités, j(0) à j(L) des différents dictionnaires ainsi que les gains quantifiés g(0) et { }, il est nécessaire de coder les différents gains précités g(0) et { }. Une étude a montré que les gains relatifs à la base orthogonale {Ψ$\frac{\text{j(l)}}{\text{orth(L)}}$} étant décorrélés, ceux-ci possèdent de bonnes propriétés pour leur quantification. En outre, la contribution des vecteurs optimaux dans la modélisation du vecteurs de gain G ayant tendance à décroître, les gains { } sont ordonnés de façon relativement décroissantes, et il est possible d'utiliser cette propriété en codant non pas les gains précités, mais leur rapport donné par Plusieurs solutions peuvent être utilisées pour coder les rapports précités.

Ainsi qu'on le remarquera sur la figure 2, le dispositif de codage objet de la présente invention comporte un module de modélisation de l'excitation du filtre de synthèse correspondant au débit le plus faible, ce module étant noté 17 sur la figure précitée.

Le schéma de principe de calcul du signal d'excitation du filtre de synthèse correspondant au débit le plus faible est donné en figure 11. Une transformation inverse est appliquée aux vecteurs de gain modélisés Ĝ¹, cette transformation adaptative inverse pouvant par exemple correspondre à une transformation inverse de type Householder, laquelle sera décrite ultérieurement dans la decription, en liaison avec le dispositif de décodage objet de la présente invention. Le signal obtenu après transformation adaptative inverse est ajouté au signal de prédiction à long terme B'$\frac{\text{1}}{\text{n}}$ au moyen d'un sommateur 171, le signal perceptuel estimé ou signal de prédiction à long terme étant délivré par le circuit 13 de prédiction à long terme en boucle fermée. Le signal résultant délivré par le sommateur 171 est filtré par un filtre 172, lequel correspond du point de vue de la fonction de transfert au filtre 131 de la figure 3. Le filtre 172 délivre le signal résiduel modélisé r̂$\frac{\text{1}}{\text{n}}$.

Un système de décodage prédictif par transformée adaptative à codes imbriqués d'un signal numérique codé constitué par un signal de parole codée, et le cas échéant, par un signal de données auxiliaires inséré au signal de parole codé après codage de ce dernier sera maintenant décrit en liaison avec la figure 12.

Selon la figure précitée, le système de décodage comprend un circuit 20 d'extraction du signal de données permettant d'une part l'extraction des données en vue d'une utilisation auxiliaire, par une sortie des données auxiliaires et, d'autre part, la transmission d'index représentatifs du signal de parole codé. On comprend bien sûr que les index précités sont les index i(l) et j(l), pour l compris entre 0 et L₁-1 précédemment décrits dans la description et pour l compris entre l₁ et L dans les conditions qui seront décrites ci-après. Ainsi qu'on l'a représenté en outre en figure 12, le système de décodage selon l'invention comprend un circuit 21 de modélisation du signal de parole au débit minimum, ainsi qu'un circuit 22 ou 23 de modélisation du signal de parole à au moins un débit supérieur au débit minimum précité.

Dans un mode de réalisation préférentiel, tel que représenté en figure 12, le système de décodage selon l'invention comporte, outre le système d'extraction des données 20, un premier module 21 de modélisation du signal de parole au débit minimum recevant directement le signal codé et délivrant un premier signal de parole estimé, noté Ŝ$\frac{\text{1}}{\text{n}}$ et un deuxième module 22 de modélisation du signal de parole à un débit intermédiaire connecté au système d'extraction 20 des données par l'intermédiaire d'un circuit 27 de commutation conditionnelle sur critère du débit réel alloué au signal de parole et délivrant un deuxième signal de parole estimé, noté Ŝ$\frac{\text{2}}{\text{n}}$.

Le système de décodage représenté en figure 12 comporte également un troisième module de modélisation 23 du signal de parole à un débit maximum, ce module étant connecté au système d'extraction des données 20 par l'intermédiaire d'un circuit 28 de commutation conditionnelle sur critère du débit réel alloué à la parole et délivrant un troisième signal de parole estimé Ŝ$\frac{\text{3}}{\text{n}}$.

En outre, un circuit sommateur 24 reçoit le premier, le deuxième et le troisième signal de parole estimé, et délivre à sa sortie un signal de parole estimé résultant, noté Ŝₙ. En sortie du circuit sommateur 24 sont connectés en cascade un circuit de filtrage adaptatif 25 recevant le signal de parole estimé résultant Ŝₙ et délivrant un signal de parole estimé reconstitué, noté Ŝ'ₙ. Un convertisseur numérique-analogique 26 peut être prévu pour recevoir le signal de parole reconstitué et pour délivrer un signal de parole reconstitué audio-fréquence.

Selon une caractéristique particulièrement avantageuse du dispositif de décodage objet de la présente invention, chacun des modules de modélisation du signal de parole à un débit minimum, intermédiaire et maximum, c'est-à-dire les modules 21, 22 et 23 de la figure 12, comprend un sous-module de transformation adaptative inverse, suivi d'un filtre de pondération perceptuelle inverse.

Le schéma de principe du module de modélisation du signal de parole au débit minimum est donné en figure 13a.

D'une manière générale, le système de décodage objet de la présente invention prend en compte les contraintes imposées par la transmission des données au niveau du système de codage et notamment au niveau du dictionnaire adaptatif, ainsi que la contribution de l'excitation passée.

Le circuit de modélisation du signal de parole au débit minimum 21 est identique à celui décrit relativement au circuit 17 du système de codage selon l'invention à partir d'un module de transformation adaptative inverse semblable au module 170 décrit en relation avec la figure 11. On note simplement que sur la figure 13a, on a explicité l'obtention du signal perceptuel P̂$\frac{\text{1}}{\text{n}}$ partir des index {i(0),j(0)}, de l'ordre de modélisation K et des indices i(l),j(l) pour l = 1 à L1-1.

En ce qui concerne la transformation adaptative inverse, un mode de réalisation avantageux de celle-ci est représenté en figure 13b. On indique que le mode de réalisation représenté en figure 13b correspond à une transformée de type Householder inverse utilisant des éléments identiques à la transformée de Householder représentée en figure 7. On indique simplement que pour un signal perceptuel délivré par le circuit de prédiction à long terme 13, ce signal étant noté P̂¹ entrant dans un module semblable 140, les signaux entrant dans le module 1402, respectivement au niveau des multiplicateurs associés à chaque registre, sont inversés. Le signal résultant délivré par le sommateur correspondant au sommateur 171 de la figure 11 est filtré par un filtre de fonction de transfert inverse de la fonction de transfert de la matrice de pondération perceptuelle et correspondant au filtre 172 de la même figure 11.

Les modules de modélisation du signal de parole au débit intermédiaire ou au débit maximum, module 22 ou 23, sont représentés en figures 14a et 14b.

Bien entendu, il est possible pour des raisons de complexité de regrouper les différentes modélisations du signal de parole correspondant aux autres débits en un seul bloc tel que représenté sur la figure 14a et 14b. Selon le débit réel alloué à la parole, les vecteurs de gain modélisés Ĝ², Ĝ³ sont additionnés, ainsi que représenté en figure 14b, par un sommateur 220, soumis au processus de transformation adaptative inverse dans un module 221 identique au module 210 de la figure 13a, puis filtrés par le filtre de pondération inverse W⁻¹(z) précédemment mentionné, ce filtre étant désigné par 222, le filtrage partant de conditions initiales nulles, ce qui permet d'effectuer une opération équivalente à la multiplication par la matrice inverse W⁻¹, afin d'obtenir une modélisation progressive du signal de synthèse Ŝₙ. On note sur la figure 14b la présence de dispositifs de commutation, lesquels ne sont autres que les dispositifs de commutation 24 et 28 représentés en figure 12, lesquels sont commandés en fonction du débit réel des données transmises.

Enfin, en ce qui concerne le filtre adaptatif 25, un mode de réalisation particulièrement avantageux est donné en figure 15. Ce filtre adaptatif permet d'améliorer la qualité perceptuelle du signal de synthèse Ŝₙ obtenu suite à la sommation par le sommateur 24. Un tel filtre comprend par exemple un module de post-filtrage à long terme noté 250, suivi d'un module de post-filtrage à court terme et d'un module 252 de contrôle de l'énergie, lequel est piloté par un module 253 de calcul du facteur d'échelle. Ainsi, le filtre adaptatif 25 délivre le signal Ŝ'ₙ filtré, ce signal correspondant au signal dans lequel le bruit de quantification introduit par le codeur sur le signal de parole synthétisé a été filtré dans les endroits du spectre où cela est possible. On indique que le schéma représenté en figure 15 correspond aux publications de J.H.Chen et A.Gersho, "Real Time Vector APC Speech Coding at 4800 Bps with Adaptative Postfiltering", ICASSP 87, Vol.3, pp 2185-2188.

On a ainsi décrit un système de codage prédictif par transformée orthonormée à codes imbriqués permettant d'apporter des solutions inédites dans le domaine des codeurs à codes imbriqués. On indique que d'une manière générale, le système de codage objet de l'invention permet un codage en bande élargie à des débits parole/données de 32/0 kbit/s, 24/8 kbit/s et 16/16 kbit/s.

## Revendications

1. Système de codage prédictif d'un signal numérique en un signal numérique à codes imbriqués, codé par transformée adaptative à codes imbriqués, dans lequel le signal numérique codé est constitué par un signal de parole codé et, le cas échéant, par un signal de données auxiliaires, insérées au signal de parole codé après codage de ce dernier, système du type comportant un filtre de pondération perceptuelle (11) piloté par une boucle de prédiction à court terme permettant d'engendrer un signal perceptuel et un circuit de prédiction à long terme délivrant un signal perceptuel estimé P̂$\frac{\text{1}}{\text{n}}$, ce circuit de prédiction à long terme formant une boucle de prédiction à long terme permettant de délivrer, à partir du signal perceptuel et du signal d'excitation passée estimé, un signal d'excitation perceptuelle modélisé, et des moyens de transformée adaptative et de quantification permettant à partir du signal d'excitation perceptuelle d'engendrer le signal de parole codé, caractérisé en ce que le filtre de pondération perceptuelle consiste en un filtre de prédiction à court terme du signal de parole à coder, de façon à réaliser une répartition fréquentielle du bruit de quantification, et en ce qu'il comprend un moyen (12) de soustraction de la contribution du signal d'excitation P̂ₙ⁰ passée dudit signal perceptuel pour délivrer un signal perceptuel réactualisé Pₙ, et en ce que le circuit de prédiction à long terme est formé, en boucle fermée, à partir d'un dictionnaire réactualisé par l'excitation passée modélisée correspondant au débit le plus faible permettant de délivrer une forme d'onde optimale et un gain estimé associé à celle-ci, constitutifs du signal perceptuel estimé, et en ce que les moyens de transformée sont formés par un module de transformée orthonormée comportant un module de transformation orthogonale adaptative et un module de modélisation progressive par vecteurs orthogonaux, ces moyens de modélisation progressive et le circuit de prédiction à long terme permettant de délivrer des index représentatifs du signal de parole codé, ledit système comportant en outre des moyens (19) d'insertion des données auxiliaires couplés au canal de transmission.

2. Système de codage selon la revendication 1, caractérisé en ce que ledit module de transformation orthogonale adaptative comporte :
- un filtre réalisant une combinaison linéaire des vecteurs de base, obtenus à partir d'une décomposition en valeurs singulières de la matrice représentative du filtre de pondération perceptuelle.

3. Système de codage selon la revendication 2, caractérisé en ce que ledit filtre comprend pour toute matrice W représentative du filtre de pondération perceptuelle :
- un premier module matriciel U = (U₁,...,U_{N}) et
- un deuxième module matriciel V = (V₁,...,V_{N}), lesdits premier et deuxième modules matriciels vérifiant la relation :${\text{U}}^{\text{T}} \text{WV = D}$
dans laquelle
U^{T} désigne le module matrice transposée du module U, et où
D est un module matrice diagonale dont les coefficients constituent lesdites valeurs singulières,
Uᵢ et Vⱼ désignant respectivement le i^{ème} vecteur singulier gauche et le j^{ème} vecteur singulier droit, lesdits vecteurs singuliers droits {Vⱼ} formant une base orthonormée, ce qui permet de transformer l'opération de filtrage par produit de convolution par une opération de filtrage par une combinaison linéaire.

4. Système de codage selon la revendication 1, caractérisé en ce que ledit module de transformée orthonormée est formé par :
- une sous-module de transformée stochastique construite par tirage d'une variable aléatoire gaussienne, pour l'initialisation,
- un module de moyennisation globale sur une pluralité de vecteurs issus d'un codeur prédictif par transformée,
- un module de réordonnancement,
- un module de traitement de Gram-Schmidt, une réitération des traitements par les modules précédents permettant d'obtenir une transformée orthonormée, effectuée hors ligne, formée par apprentissage,
- une mémoire de type mémoire morte, permettant de mémoriser la transformée orthonormée, sous forme de vecteurs de transformée.

5. Système de codage selon la revendication 4, caractérisé en ce que ladite transformée est formée par des formes d'ondes orthonormées dont les spectres de fréquence sont passe-bandes et ordonnées relativement, la première forme d'onde des formes d'ondes orthonormées ordonnées relativement étant égale à la forme d'onde optimale normalisée issue dudit dictionnaire adaptatif et la première composante de gain estimé est égale au gain de prédiction à long terme normalisé.

6. Système de codage selon la revendication 2 et 5, caractérisé en ce que ledit module de transformation adaptative comporte :
- un module de transformation de Householder recevant ledit signal perceptuel estimé p̂$\frac{\text{1}}{\text{i}}$ constitué par ladite forme d'onde optimale et par ledit gain estimé, et ledit signal perceptuel pour engendrer un signal perceptuel transformé P'' sous forme de vecteur de signal perceptuel transformé de composante P''ₖ, et
- une pluralité de N registres de mémorisation desdites formes d'ondes orthonormées, ladite pluralité de registres formant ladite mémoire morte, chaque registre de rang r comportant N cellules de mémorisation, une composante de rang k de chaque vecteur étant mémorisée dans une cellule de rang correspondant,
- une pluralité de N circuits multiplicateurs associée à chaque registre formant ladite pluralité de registres de mémorisation, chaque circuit multiplicateur de rang k recevant, d'une part, la composante de rang k du vecteur mémorisé, et, d'autre part, la composante P''ₖ du vecteur de signal perceptuel transformé de rang k, et délivrant le produit P''ₖ.f^{k}ₒᵣₜₕ(k) des composantes de vecteur de signal perceptuel transformé,
- une pluralité de N-1 circuits sommateurs associés à chaque registre de rang r, chaque circuit sommateur de rang k recevant le produit de rang antérieur k-1 délivré par le circuit multiplicateur de rang antérieur et le produit de rang correspondant k délivré par le circuit multiplicateur de rang antérieur et le produit de rang correspondant k délivré par le circuit multiplicateur de même rang k, le circuit sommateur de rang le plus élevé, N-1, délivrant une composante g(r) du gain estimé, exprimé sous forme de vecteur de gain G.

7. Système selon la revendication 1, caractérisé en ce que ledit module de modélisation progressive par vecteur orthogonaux comporte :
- un module de normalisation du vecteur de gain pour engendrer un vecteur de gain normalisé Gk, par comparaison de la valeur normée du vecteur de gain G par rapport à une valeur de seuil, ledit module de normalisation permettant d'engendrer en outre un signal de longueur du vecteur de gain normalisé Gk, vers le système décodeur en fonction de l'ordre de modélisation,
- un étage de modélisation progressive par vecteurs orthogonaux proprement dit recevant ledit vecteur normalisé Gk et délivrant lesdits index représentatifs du signal de parole codé, lesdits index étant représentatifs des vecteurs sélectionnés et de leurs gains associés, la transmission des données auxiliaires, formées par les index étant effectuée en écrasant les parties de la trame allouée aux indices et numéros de plages pour former le signal de données auxiliaires.

8. Système de décodage prédictif par transformée adaptative d'un signal numérique codé à codes imbriqués dans lequel le signal numérique codé est constitué par un signal de parole codé et, le cas échéant, par un signal de données auxiliaires insérées au signal de parole codé après codage de ce dernier, caractérisé en ce qu'il comprend :
- des moyens d'extraction dudit signal de données permettant, d'une part, l'extraction desdites données en vue d'une utilisation auxiliaire, et d'autre part, la transmission d'index représentatifs du signal de parole codé,
- des moyens de modélisation du signal de parole au débit minimum,
- des moyens de modélisation du signal de parole à au moins un débit supérieur au débit minimum,

9. Système de décodage selon la revendication 8, caractérisé en ce que ce décodeur comporte, outre le système d'extraction de données,
- un premier module de modélisation du signal de parole au débit minimum, recevant directement le signal codé et délivrant un premier signal de parole, estimé Ŝ$\frac{\text{1}}{\text{n}}$,
- un deuxième module de modélisation du signal de parole à un débit intermédiaire connecté audit système d'extraction de données par l'intermédiaire de moyens de commutation conditionnelle sur critère de la valeur desdits index, et délivrant un deuxième signal de parole estimé, Ŝ$\frac{\text{2}}{\text{n}}$,
- un troisième module de modélisation du signal de parole à un débit maximum, connecté audit système d'extraction de données par l'intermédiaire de moyens de commutation conditionnelle sur critère de la valeur desdits index et délivrant un troisième signal de parole estimé, Ŝ$\frac{\text{3}}{\text{n}}$,
- un circuit sommateur recevant sur ses entrées de sommation le premier, le deuxième respectivement le troisième signal de parole estimé et délivrant en sa sortie un signal de parole estimé résultant, et connectés en cascade en sortie dudit circuit sommateur,
- un circuit de filtrage adaptatif recevant ledit signal de parole estimé résultant et délivrant un signal de parole estimé reconstitué, et un convertisseur numérique analogique recevant ledit signal de parole estimé reconstitué et délivrant un signal de parole reconstitué audio-fréquence.

10. Système de décodage selon la revendication 9, caractérisé en ce que chacun des modules de modélisation du signal de parole à un débit minimum, intermédiaire ou maximum comprend un sous-module de transformation adaptative inverse suivi d'un filtre de pondération perceptuelle inverse.

## Patentansprüche

1. System zur prädiktiven Kodierung eines digitalen Signals in ein digitales Signal mit eingebetteten Kodes, welches durch adaptive Transformation mit eingebetteten Kodes kodiert ist, wobei das kodierte digitale Signal aus einem kodierten Sprachsignal und gegebenenfalls aus einem Hilfsdatensignal gebildet ist, welches in das kodierte Sprachsignal nach Kodierung dieses letztgenannten eingefügt wird, wobei das System einen Wahrnehmungsbewertungsfilter (11) enthält, welcher durch eine die Erzeugung eines Wahrnehmungssignals erlaubende Kurzzeit-Prädiktionsschleife gesteuert wird, und einen ein geschätztes Wahrnehmungssignal P̂$\frac{\text{1}}{\text{n}}$ liefernden Langzeit-Prädiktionskreis enthält, wobei dieser Langzeit-Prädiktionskreis eine Langzeit-Prädiktionsschleife bildet, die es erlaubt, vom Wahrnehmungssignal und vom geschätzten vergangenen Anregungssignal ausgehend ein modelliertes Wahrnehmungsanregungssignal zu liefem, und Mittel zur adaptiven Transformation und Quantisierung enthält, die es erlauben, vom Wahmehmungsanregungssignal ausgehend das kodierte Sprachsignal zu erzeugen, **dadurch gekennzeichnet,** daß der Wahrnehmungsbewertungsfilter aus einem Kurzzeit-Prädiktionsfilter für das zu kodierende Sprachsignal besteht, um eine Frequenzverteilung des Quantisierungsrauschens zu bewirken, daß es Mittel (12) zur Subtraktion des Beitrags des vergangenen Anregungssignals P̂$\frac{\text{0}}{\text{n}}$ vom Wahrnehmungssignal umfaßt, um ein aktualisiertes Wahrnehmungssignal Pₙ zu liefern, daß der Langzeit-Prädiktionskreis als geschlossene Schleife ausgehend von einem Verzeichnis ausgebildet ist, welches durch die der geringsten Rate entsprechende modellierte vergangene Anregung aktualisiert wird, was es erlaubt, eine optimale Wellenform und eine geschätzte mit dieser verbundene Verstärkung zu liefern, welche wesentlich sind für das geschätzte Wahrnehmungssignal, und daß die Transformationsmittel durch ein Modul zur orthonormierten Transformation gebildet sind, das ein Modul zur adaptiven orthogonalen Transformation und ein Modul zum progressiven Modellieren mittels orthogonaler Vektoren umfaßt, wobei diese Mittel zum progressiven Modellieren und der Langzeit-Prädiktionskreis es erlauben, für das kodierte Sprachsignal repräsentative Indizes zu liefern, wobei das System ferner Mittel (19) zum Einfügen angehängter Hilfsdaten in den Übertragungskanal umfaßt.

2. Kodiersystem nach Anspruch 1, **dadurch gekennzeichnet,** daß das Modul zur adaptiven orthogonalen Transformation umfaßt:
- einen Filter, der eine Linearkombination der Basisvektoren bewirkt, die ausgehend von einer Zerlegung der darstellenden Matrix des Wahrnehmungsbewertungsfilters in singuläre Werte erhalten werden.

3. Kodiersystem nach Anspruch 2, **dadurch gekennzeichnet**, daß der Filter für jede darstellende Matrix W des Wahrnehmungsbewertungsfilters umfaßt:
- ein erstes Matrixmodul U = (U₁,...,U_{N}) und
- ein zweites Matrixmodul V = (V₁,...,V_{N}), wobei das erste und das zweite Matrixmodul die Relation U^{T}WV = D erfüllen, worin U^{T} das transponierte Matrixmodul des Moduls U bezeichnet, und worin D ein diagonales Matrixmodul ist, dessen Koeffizienten die singulären Werte bilden, wobei Uᵢ und Vⱼ den i-ten singulären linken Vektor beziehungsweise den j-ten singulären rechten Vektor bezeichnen, wobei die singulären rechten Vektoren {Vⱼ} eine Orthonormalbasis bilden, was es erlaubt, den Vorgang der Filterung mittels Faltungsprodukt durch einen Vorgang der Filterung mittels einer Linearkombination zu transformieren.

4. Kodiersystem nach Anspruch 1, **dadurch gekennzeichnet,** daß das Modul zur orthonormierten Transformation aufgebaut ist aus:
- einem zur Initialisierung durch Ziehung einer gaußschen Zufallsvariablen gebildeten Submodul zur stochastischen Transformation,
- einem Modul zur globalen Mittelung über eine Mehrzahl von Vektoren, die aus einem prädiktiven Transformationskodierer stammen,
- einem Modul zur Neuanordnung,
- einem Modul zur Behandlung nach Gram-Schmidt, wobei eine Reiteration der Behandlungen durch die vorhergehenden Module es erlaubt, eine orthonormierte, außerhalb der Reihe durchgeführte, durch Erlernen gebildete Transformation zu erhatten,
- aus einem Speicher vom Typ Lesespeicher, der es erlaubt, die orthonormierte Transformation in Gestalt transformierter Vektoren zu speichern.

5. Kodiersystem nach Anspruch 4, **dadurch gekennzeichnet,** daß die Transformation durch orthonormierte Wellenformen gebildet ist, deren Frequenzspektren Bandpässe und relativ zueinander geordnet sind, wobei die erste Wellenforrn aus den orthonormierten, relativ zueinander geordneten Wellenformen gleich der optimalen normierten Wellenform ist, die aus dem adaptiven Verzeichnis stammt, und daß die erste Komponente der geschätzten Verstärkung gleich der normierten Langzeitprädiktions-Verstärkung ist.

6. Kodiersystem nach Anspruch 2 und 5, **dadurch gekennzeichnet**, daß das adaptive Transformationsmodul umfaßt:
- ein Householder-Transformationsmodul, welches das aus der optimalen Wellenform und der geschätzten Verstärkung gebildete geschätzte Wahrnehmungssignal p̂$\frac{\text{1}}{\text{1}}$ und das Wahrnehmungssignal empfängt, um ein transformiertes Wahrnehmungssignal P" in Gestalt eines Vektors des transformierten Wahrnehmungssignals mit Komponenten P"ₖ zu erzeugen,
- eine Mehrzahl von N Registern zur Speicherung der orthonormierten Wellenformen, wobei die Mehrzahl der Register den Lesespeicher bildet, jedes Register vom Rang r N Speicherzellen umfaßt, und eine Komponente vom Rang k jedes Vektors in einer Zelle entsprechenden Rangs gespeichert ist,
- eine die Mehrzahl von Speicherregistern bildende Mehrzahl von N jedem Register zugeordneten Multiplikatorkreisen, wobei jeder Multiplikatorkreis vom Rang k einerseits die Komponente vom Rang k des gespeicherten Vektors und andererseits die Komponente P"ₖ des Vektors des transformierten Wahrnehmungssignals vom Rang k empfängt, und das Produkt P"ₖ·f^{k}ₒᵣₜₕ(k) der Komponenten des Vektors des transformierten Wahrnehmungssignals liefert,
- eine Mehrzahl von N-1 jedem Register vom Rang r zugeordneten Summierkreisen, wobei jeder Summierkreis vom Rang k das durch den Multiplikatorkreis des vorhergehenden Rangs gelieferte Produkt des vorhergehenden Rangs k-1 und das durch den Multiplikatorkreis des vorhergehenden Rangs gelieferte Produkt des entsprechenden Rangs k und das durch den Multiplikatorkreis vom gleichen Rang k gelieferte Produkt des entsprechenden Rangs k empfängt, wobei der Summierkreis des höchsten Rangs, N-1, eine Komponente g(r) der als Verstärkungsvektor G ausgedrückten geschätzten Verstärkung liefert.

7. System nach Anspruch 1, **dadurch gekennzeichnet,** daß das Modul zum progressiven Modellieren mittels orthogonaler Vektoren umfaßt:
- ein Modul zur Normierung des Verstärkungsvektors, um mittels Vergleichs des normierten Werts des Verstärkungsvektors G hinsichtlich eines Schwellenwerts einen normierten Verstärkungsvektor Gk zu erzeugen, wobei das Modul zur Normierung es erlaubt, als Funktion des Grads des Modellierens ferner ein Signal von der Länge des normierten Verstärkungsvektors Gk in Richtung des Dekodiersystems zu erzeugen,
- eine Stufe zum progressiven Modellieren mittels orthogonaler Vektoren, die genau gesagt den normierten Vektor Gk empfängt und die repräsentativen Indizes des kodierten Sprachsignals liefert, wobei die Indizes für die ausgewählten Vektoren und ihre zugeordneten Verstärkungen repräsentativ sind, wobei die Übertragung der durch die Indizes gebildeten Hilfsdaten durch Auslöschung der Teile des Rasters bewirkt wird, die den Indizes und Bereichsnummern zum Bilden des Hilfsdatensignals zugewiesen sind.

8. System zur prädiktiven Dekodierung mittels adaptiver Transformation eines kodierten digitalen Signals mit eingebetteten Kodes, wobei das kodierte digitale Signal aus einem kodierten Sprachsignal und gegebenenfalls aus einem Hilfsdatensignal besteht, welches in das kodierte Sprachsignal nach Kodierung dieses letztgenannten eingefügt wird, **dadurch gekennzeichnet**, daß es umfaßt:
- Mittel zum Auslesen des Datensignals, die einerseits das Auslesen der Daten in Hinsicht auf eine Hilfsnutzung und andererseits die Übertragung der repräsentativen Indizes des kodierten Sprachsignals erlauben,
- Mittel zum Modellieren des Sprachsignals bei minimaler Rate,
- Mittel zum Modellieren des Sprachsignals bei wenigstens einer Rate, die höher als die minimale Rate ist.

9. Dekodiersystem nach Anspruch 8, **dadurch gekennzeichnet**, daß dieser Dekodierer außer dem System zum Datenauslesen umfaßt
- ein erstes Modul zum Modellieren des Sprachsignals bei minimaler Rate, welches direkt das kodierte Signal empfängt und ein erstes geschätzes Sprachsignal Ŝ$\frac{\text{1}}{\text{n}}$ liefert,
- ein zweites Modul zum Modellieren des Sprachsignals bei einer mittleren Rate, welches mit dem System zum Datenauslesen mit Hilfe von Mitteln zur bedingten Kommutation nach dem Kriterium des Werts der Indizes verbunden ist und ein zweites geschätztes Sprachsignal Ŝ$\frac{\text{2}}{\text{n}}$ liefert,
- ein drittes Modul zum Modellieren des Sprachsignals bei einer maximalen Rate, welches mit dem System zum Datenauslesen mit Hilfe von Mitteln zur bedingten Kommutation nach dem Kriterium des Werts der Indizes verbunden ist und ein drittes geschätztes Sprachsignal Ŝ$\frac{\text{3}}{\text{n}}$ liefert,
- einen Summierkreis, der an seinen Summiereingängen das erste, das zweite beziehungsweise das dritte geschätzte Sprachsignal empfängt und an seinem Ausgang ein resultierendes geschätztes Sprachsignal liefert, und mit dem Ausgang des Summierkreises in Kaskade verbunden
- einen adaptiven Filterkreis, der das resultierende geschätzte Sprachsignal empfängt und ein wiederhergestelltes geschätztes Sprachsignal liefert, und einen Digital/Analog-Konverter, der das wiederhergestellte geschätzte Sprachsignal empfängt und ein wiederhergestelltes Audiofrequenz-Sprachsignal liefert.

10. Dekodiersystem nach Anspruch 9, **dadurch gekennzeichnet**, daß jedes der Module zum Modellieren des Sprachsignals bei minimaler, mittlerer oder maximaler Rate ein Submodul zur inversen adaptiven Transformation umfaßt, auf das ein inverser Wahrnehmungsbewertungsfilter folgt.

## Claims

1. System for predictive coding of a digital signal as an embedded-code digital signal, coded by embedded-code adaptive transformation, in which the coded digital signal consists of a coded speech signal and, if appropriate, of an auxiliary data signal inserted into the coded speech signal after coding the latter, a system of the type including a perceptual weighting filter (11) driven by a short-term prediction loop allowing the generation of a perceptual signal and a long-term prediction circuit delivering an estimated perceptual signal P̂$\frac{\text{1}}{\text{n}}$, this long-term prediction circuit forming a long-term prediction loop making it possible to deliver, from the perceptual signal and from the estimated past excitation signal, a modelled perceptual excitation signal, and adaptive transform and quantization means making it possible from the perceptual excitation signal to generate the coded speech signal, characterized in that the perceptual weighting filter consists of a filter for short-term prediction of the speech signal to be coded, so as to produce a frequency distribution of the quantization noise, and in that it comprises a means (12) for subtracting the contribution of the past excitation signal P̂$\frac{\text{0}}{\text{n}}$ from the said perceptual signal to deliver an updated perceptual signal Pₙ, and in that the long-term prediction circuit is formed, as a closed loop, from a dictionary updated by the modelled past excitation corresponding to the lowest throughput making it possible to deliver an optimal waveform and an estimated gain associated therewith, which make up the estimated perceptual signal, and in that the transform means are formed by an orthonormal transform module including an adaptive orthogonal transformation module and a module for progressive modelling by orthogonal vectors, these means of progressive modelling and the long-term prediction circuit making it possible to deliver indices representing the coded speech signal, the said system furthermore including means (19) for inserting auxiliary data, coupled to the transmission channel.

2. Coding system according to Claim 1, characterized in that the said adaptive orthogonal transformation module includes:
- a filter producing a linear combination of the basis vectors obtained from a singular-value decomposition of the matrix representing the perceptual weighting filter.

3. Coding system according to Claim 2, characterized in that the said filter comprises, for every matrix W representing the perceptual weighting filter:
- a first matrix module U = (U₁,...,U_{N}) and
- a second matrix module V = (V₁,...,V_{N}), the said first and second matrix modules satisfying the relation:${\text{U}}^{\text{T}} \text{WV = D}$ in which
U^{T} denotes the matrix transpose module of the module U and where
D is a diagonal matrix module whose coefficients constitute the said singular values,
Uᵢ and Vⱼ denoting respectively the i^{th} left singular vector and the j^{th} right singular vector, the said right singular vectors {Vⱼ} forming an orthonormal basis, thus making it possible to transform the operation for filtering by convolution product by an operation for filtering by a linear combination.

4. Coding system according to Claim 1, characterized in that the said orthonormal transform module is formed by:
- a stochastic transform sub-module constructed by drawing a Gaussian random variable, for initialization,
- a module for global averaging over a plurality of vectors arising from a predictive transform coder,
- a reordering module,
- a Gram-Schmidt processing module, one reiteration of the processing by the preceding modules making it possible to obtain an orthonormal transform, performed off-line, formed by learning,
- a memory of read-only memory type, making it possible to store the orthonormal transform in the form of transformed vectors.

5. Coding system according to Claim 4, characterized in that the said transform is formed by orthonormal waveforms whose frequency spectra are band-pass and relatively ordered, the first waveform of the relatively ordered orthonormal waveforms being equal to the normalized optimal waveform arising from the said adaptive dictionary and the first component of estimated gain is equal to the normalized long-term prediction gain.

6. Coding system according to Claims 2 and 5, characterized in that the said adaptive transformation module includes:
- a Householder transformation module receiving the said estimated perceptual signal p̂$\frac{\text{1}}{\text{1}}$ consisting of the said optimal waveform and of the said estimated gain, and the said perceptual signal to generate a transformed perceptual signal P" in the form of a transformed perceptual signal vector with component P"ₖ, and
- a plurality of N registers for storing the said orthonormal waveforms, the said plurality of registers forming the said read-only memory, each register of rank r including N storage cells, a component of rank k of each vector being stored in a cell of corresponding rank,
- a plurality of N multiplier circuits associated with each register forming the said plurality of storage registers, each multiplier circuit of rank k receiving, on the one hand, the component of rank k of the stored vector and, on the other hand, the component P"ₖ of the transformed perceptual signal vector of rank k, and delivering the product P"ₖ.f^{k}ₒᵣₜₕ(k) of the transformed perceptual signal vector components,
- a plurality of N-1 summing circuits associated with each register of rank r, each summing circuit of rank k receiving the product of previous rank k-1 delivered by the multiplier circuit of previous rank and the product of corresponding rank k delivered by the multiplier circuit of previous rank and the product of corresponding rank k delivered by the multiplier circuit of like rank k, the summing circuit of highest rank, N-1, delivering a component g(r) of the estimated gain, expressed in the form of the gain vector G.

7. System according to Claim 1, characterized in that the said module for progressive modelling by orthogonal vector includes:
- a module for normalizing the gain vector to generate a normalized gain vector Gk, by comparing the normed value of the gain vector G with respect to a threshold value, the said normalization module making it possible to generate furthermore a length signal for the normalized gain vector Gk, destined for the decoder system as a function of the order of modelling,
- a stage for progressive modelling by orthogonal vectors properly speaking receiving the said normalized vector Gk and delivering the said indices representing the coded speech signal, the said indices being representative of the selected vectors and of their associated gains, the transmission of the auxiliary data formed by the indices being performed by overwriting the parts of the frame allocated to the indices and range numbers to form the auxiliary data signal.

8. System for predictive decoding by adaptive transform of a digital signal coded with embedded codes in which the coded digital signal consists of a coded speech signal and, if appropriate, of an auxiliary data signal inserted into the coded speech signal after coding the latter, characterized in that it comprises:
- means for extracting the said data signal making it possible, on the one hand, to extract the said data with a view to an auxiliary use, and on the other hand, to transmit the indices representing the coded speech signal,
- means for modelling the speech signal at the minimum throughput,
- means for modelling the speech signal at at least one throughput above the minimum throughput.

9. Decoding system according to Claim 8, characterized in that the decoder includes, apart from the data extraction system,
- a first module for modelling the speech signal at the minimum throughput, receiving the coded signal directly and delivering a first estimated speech signal Ŝ$\frac{\text{1}}{\text{n}}$,
- a second module for modelling the speech signal at an intermediate throughput connected with the said data extraction system by way of means for conditional switching by criterion of the value of the said indices, and delivering a second estimated speech signal Ŝ$\frac{\text{2}}{\text{n}}$,
- a third module for modelling the speech signal at a maximum throughput, connected with the said data extraction system by way of means for conditional switching by criterion of the value of the said indices and delivering a third estimated speech signal Ŝ$\frac{\text{3}}{\text{n}}$,
- a summing circuit receiving on its summing inputs the first, the second respectively the third estimated speech signal and delivering at its output a resultant estimated speech signal and which are cascaded at the output of the said summing circuit,
- an adaptive filtering circuit receiving the said resultant estimated speech signal and delivering a reproduced estimated speech signal, and a digital/ analog converter receiving the said reproduced estimated speech signal and delivering an audio frequency reproduced speech signal.

10. Decoding system according to Claim 9, characterized in that each of the minimum, intermediate or maximum throughput speech signal modelling modules comprises an inverse adaptive transformation sub-module followed by an inverse perceptual weighting filter.
